# EUROPÄISCHE PATENTSCHRIFT

(11) **EP 1 691 158 B1**
(45) Veröffentlichungstag und Bekanntmachung des Hinweises auf die Patenterteilung: **26.11.2008**
(21) Anmeldenummer: 06001162.4
(22) Anmeldetag: 19.01.2006
(51) Int. Cl.: F28D 9/00, F28F 27/02

(54) **Plattenwärmetauscher**
Plate heat exchanger
Échangeur de chaleur à plaques

(30) Priorität: 19.01.2005 DE 102005002432
(43) Veröffentlichungstag der Anmeldung: 16.08.2006
(73) Patentinhaber: GEA WTT GmbH, 04603 Nobitz-Wilchwitz (DE); Paradigma Energie- und Umwelttechnik GmbH und Co. KG., 76307 Karlsbad (DE)
(72) Erfinder: Rehberg, Michael, 12527 Berlin (DE); Meissner, Dr. Rolf, 76307 Karlsbad (DE)
(74) Vertreter: Bittner, Thomas L.

(56) Entgegenhaltungen:
- EP-A- 1 484 567
- WO-A-20/04099696
- US-A- 4 335 782
- US-A1- 2004 011 514

## Beschreibung

Die Erfindung betrifft einen Plattenwärmetauscher mit einem Stapel von Platten, bei dem die Plattenzwischenräume laminar durchströmt werden.

### Hintergrund der Erfindung

Bekannt sind aus dem Dokument FR-2 323 119 A1 Plattenwärmetauscher, die aus einem Stapel gleichgroßer und gleichförmig profilierter Platten bestehen, in dem benachbarte Platten sich abwechselnd ihre Vorderseiten oder ihre Rückseiten zuwenden und in dem die Platten an den Stellen, an denen sie sich berühren und gegeneinander abstützen, verschweißt oder verlötet sind.

Bekannt sind auch aus dem Dokument DE 198 58 652 A1 Plattenwärmetauscher mit mehreren gewellten, nebeneinander angeordneten und zueinander abgedichteten Flächen und zwei voneinander getrennten Strömungswegen mit unterschiedlichen Strömungsquerschnitten.

In dem Dokument DE 694 22 207 T2 (EP 0611941 B1) wird durch Rippen in den Platten eine Labyrinthkammer zwischen benachbarten Platten gebildet.

Anstelle von gleichförmigen Profilen, Rippen oder von Wellen, welche in die Platten geprägt sind, werden in dem Dokument DE 33 39 932 A1 zur Erhöhung der Quervermischung eines zwischen zwei benachbarten Platten fließenden Fluids Stege an den Flächen befestigt.

Neben ihren Besonderheiten weisen die bekannten Plattenwärmetauscher ein wesentliches gemeinsames Merkmal auf: Immer werden die Strömungswege zwischen dicht und parallel nebeneinander liegenden Platten durch Rippen, Wellen, Stege und ähnliche Profile mit Schikanen versehen, um die Ausbildung laminarer Grenzschichten zu minimieren und hierdurch das Wärmeübertragungsvermögen zu erhöhen. Die Fluid-Strömung zwischen den Platten soll immer möglichst überall turbulent sein. Dementsprechend hoch ist auch der Druckverlust, der sich annähernd quadratisch mit dem Volumenstrom erhöht. Allgemein gilt: Je enger das Fließlabyrinth ist, durch welches ein Fluid turbulent fließt, je kleiner also die Plattenabstände und je kürzer die unbehinderten Fließwegabschnitte sind, um so größer sind das Wärmeübertragungsvermögen und der Druckverlust und um so höher ist der Bedarf an Energie, um die Wärmetauschermedien zwischen den Platten hindurchzubefördern.

Ein weiterer Effekt wird in den bekannten Plattenwärmetauschern gleichermaßen erreicht. Durch die Ausstattung der Platten mit Rippen, Wellen, Stegen und ähnlichen Profilen wird ein dichtes Muster von Berührungsstellen zwischen benachbarten Platten geschaffen, was den Wärmetauschern eine gewisse Druckfestigkeit verleiht. Ohne vielfältige gegenseitige Abstützung sind Räume zwischen parallel nebeneinander liegenden Platten nur für niedrigste Drükke geeignet, bei denen die Platten noch nicht verformt werden.

Ein weiteres gemeinsames Merkmal der vier eingangs genannten Plattenwärmetauscher besteht darin, daß zur Verteilung der Wärmetauschermedien zwischen die Platten und zur Sammlung der Wärmetauschermedien aus den Plattenzwischenräumen in jeder Ecke des Plattenstapels jeweils genau ein Kanal vorgesehen ist, der senkrecht durch den Plattenstapel führt und nur in die jeweils betroffenen Plattenzwischenräume hinein einen Spalt aufweist. Dadurch wird pro Platte ein relativ großer Anteil nicht als Wärmetauscherfläche genutzt, das sind die Flächen der senkrechten Verteil- und Sammelkanäle selbst sowie die Plattenflächenanteile, die nicht beidseitig von verschiedenen Wärmetauschermedien angeströmt werden. Diese Art der Verteilung in der einen Ecke bzw. der Sammlung in einer anderen Ecke der Platten macht es auch nicht leicht, die Ströme der Wärmetauschermedien über die Plattenzwischenräume völlig gleichmäßig zu verteilen. Dazu wird der relativ hohe Druckverlust als Folge der Ausstattung der Platten mit Rippen, Wellen, Stegen und ähnlichen Profilen in dem Bereich der Platten, wo die Wärmeübertragung stattfindet, ausgenutzt.

Aus dem Dokument DE 197 58 567 C2 ist bekannt, daß bei Rippenwärmetauschern auch laminare Strömungen genutzt werden. Rippenwärmetauscher werden eingesetzt, wenn das Wärmetauschermedium des einen Kreises (das stets die gerippte Seite durchströmt) eine viel geringere Wärmeübergangszahl hat als das des anderen, unberippten Kreises. Die Berippung hat dabei immer den Zweck, die Wärmetauscheroberfläche wesentlich zu vergrößern. Es wird detailliert geschildert, daß so die Wärme eines Gases, das die Rippen laminar durchströmt, auf ein (mit Flüssigkeit durchströmtes) Rohr übertragen wird oder umgekehrt.

In dem Dokument DE 693 16 990 T2 wird gezeigt, wie mit nicht spaltförmigen Kanälen bewußt laminare Strömungen in Gegenstrom-Wärmetauschern genutzt werden. Das ist z. B. von Rohrbündelwärmetauschern (oder Röhrenwärmetauschern) mit Mantel bekannt. In dem Dokument DE 693 16 990 T2 handelt es sich um benachbarte gleich große Kanäle mit gleichseitigem oder quadratischem Querschnitt. Hier, wie auch beim Rohrbündelwärmetauscher liegen die Vorteile in einer hohen Wärmetauscherfläche (leicht vorstellbar als "Porösität"), in einer hohen Eigenkapazität, in einer hohen Druckfestigkeit und in einem akzeptabel geringen Druckverlust, solange die Strömung im Hagen-Poiseuille-Bereich, also laminar erfolgt. Die Schwierigkeiten liegen, wie in DE 693 16 990 T2 genannt und dort erfindungsgemäß auf interessante Weise gelöst, vor allem in der aufwändigen Gleichverteilung der Strömungen, also in der Verteilung und Sammlung beider Wärmetauschermedien an den gegenüberliegenden Enden des Wärmetauschers.

In dem Dokument WO 2004/099696 A ist ein Wärmetauscher mit einem Wärmetauscherkern beschrieben, welcher aus einem Stapel miteinander verbundener Platten besteht. Die Platten umfassen jeweils mehrere Plättchen, zwischen denen Kanäle für Wärmetauscherfluide gebildet sind.

Das Dokument US 4,335,782 A offenbart einen als Gegenstromapparat ausgelegten Wärmetauscher, welcher Luftausgangsleitungen umfaßt. Beim Betreiben des bekannten Wärmetauschers wird ein Fluß von Kühlluft gesteuert, um einen Druckabfall in den Luftausgangsleitungen zu verringern.

Die Dokumente EP 1 484 567 A und US 2004/011514 A1 beschreiben jeweils einen Plattenwärmetauscher, welcher einen Stapel aus mehreren Wärmetauscherplatten umfaßt. Zwischen den Wärmetauscherplatten sind Durchgänge für zwei unterschiedliche Wärmetauscherfluide gebildet.

### Zusammenfassung der Erfindung

Aufgabe der Erfindung ist es, einen Plattenwärmetauscher zu schaffen, mit dem trotz sehr geringer Druckverluste eine sehr hohe Wärmeübertragungsdichte erreicht wird und bei dem ein möglichst großen Anteil der Plattenfläche zur Wärmeübertragung nutzbar ist.

Diese Aufgabe wird erfindungsgemäß durch einen Plattenwärmetauscher nach Anspruch 1 gelöst. Vorteilhafte Ausgestaltungen der Erfindung sind Gegenstand von abhängigen Unteransprüchen.

Erfindungsgemäß ist ein Plattenwärmetauscher mit einem Stapel von Platten geschaffen, wobei:
- jeder zweite Plattenzwischenraum von demselben Wärmetauschermedium im Gleichstrom und benachbarte Plattenzwischenräume im Gegenstrom von einem anderen Wärmetauschermedium durchströmt werden;
- die Platten an Stellen, an denen die Platten sich berühren und gegeneinander abstützen, verschweißt oder verlötet sind;
- sich im Volumenstrombereich der Wärmetauschermedien innerhalb des Stapels in den durchflossenen Plattenzwischenräumen zwischen Plattenoberflächen eine laminare Strömung ausbildet;
- mehrere an einem Plattenende nebeneinander angeordnete, die Platten an einem Ende durchdringende Verteilkanäle gebildet sind, um mindestens eines der Wärmetauschermedien aus den Verteilerkanälen durch Öffnungen in zugeordnete Plattenzwischenräume zu verteilen; und
- mehrere am anderen Plattenende angeordnete Sammelkanäle gebildet sind, um das mindestens eine der Wärmetauschermedien zu sammeln.

Zwischen den Platten des Stapels sind die Plattenzwischenräumen als Laminarströmungs-Zwischenräume gebildet, so daß die Plattenzwischenräume von den Wärmetauschermedien laminar durchströmt werden. Der Abstand der Platten ist entsprechend gewählt. Zum optimierten Ausbilden der Laminarströmung können die Plattenoberflächen überwiegend unprofiliert und glatt ausgeführt werden. Wegen der laminaren Strömung in dem erfindungsgemäßen Plattenwärmetauscher kann dieser auch als Laminarströmungs-Plattenwärmetauscher bezeichnet werden.

Jeder zweite Plattenzwischenraum in dem Stapel von Platten wird von demselben Wärmetauschermedium in gleicher Richtung durchströmt, also im Gleichstrom. Auf diese Weise ergibt sich eine parallele Anordnung von Strömungsbereichen mit gleicher Strömungsrichtung. Benachbarte Plattenzwischenräume werden von unterschiedlichen Wärmetauschermedien in entgegengesetzten Richtungen durchströmt, also im Gegenstrom. Hierdurch ergibt sich eine parallele Anordnung von Strömungsbereichen mit entgegengesetzten Strömungsrichtungen.

Bevorzugt sind die Platten des Stapels gleichgroß. Die Platten werden bevorzugt mit einer rechteckige Form verwendet.

Es ist bekannt, daß laminare Strömungen extrem druckverlustarm fließen. Allerdings tauschen laminar fließende Strömungen in weiten Plattenabständen auch schlecht ihre Wärme mit den Oberflächen, an denen sie entlangfließen, weil sich ruhende Grenzschichten ausbilden. Wenn beim Plattenwärmetauscher der Plattenabstand ständig verkleinert wird, werden im selben Maß auch die ruhenden Fluid-Grenzschichten dünner. Die Strömung bleibt selbst bei sehr hohen Fließgeschwindigkeiten noch absolut laminar und der Druckverlust relativ klein.

Wenn die Strömung des Wärmetauschermediens (vgl. beispielsweise DE 198 58 652 A1) zwischen zwei Platten aufgrund des dreidimensionalen Wellenrasters völlig turbulent von einer Ecke des Plattenzwischenraums zur anderen fließt, geschieht dies mit einem bis zu 1000-fachen Druckabfall, als wenn derselbe Volumenstrom zwischen zwei völlig ebenen und glatten Platten derselben Größe mit demselben Plattenabstand völlig laminar erfolgen würde. Die Wärmeübertragung vom laminar fließenden Wärmetauschermedium auf die ebene Platte ist bei gleichem Plattenabstand schlechter als vom turbulent fließenden auf die gewellte Platte. Der Druckverlust der turbulenten Strömung zwischen den gewellten Platten ändert sich umgekehrt proportional etwa mit der fünften Potenz des Plattenabstandes, der Druckverlust der laminaren Strömung zwischen den ebenen und glatten Platten nur mit der dritten Potenz.

Wird der Abstand zwischen ebenen und glatten Platten so sehr verringert, daß sich bei gleichem Volumenstrom ein gleiches Wärmeübertragungsvermögen einstellt, dann beträgt der hierbei auftretende Druckverlust immer noch nur einen Bruchteil des Druckverlustes der turbulenten Strömung zwischen den gewellten Platten. Wird der Abstand zwischen den völlig ebenen und glatten Platten so sehr verringert, daß sich bei gleichem Volumenstrom ein gleicher Druckverlust wie bei der turbulenten Strömung zwischen den gewellten Platten einstellt, dann beträgt das Wärmeübertragungsvermögen der laminaren Strömung hier ein Vielfaches der turbulenten.

In Anwendung dieser Sachverhalte sind bei Verwendung von ebenen und glatten Platten Plattenwärmetauscher ermöglicht, die trotz sehr geringer Druckverluste eine viel höhere Wärmeübertragungsdichte aufweisen, als dies bei bekannten, auf turbulente Strömungen abzielenden Wärmetauschern möglich ist. Allerdings sind dazu so kleine Plattenabstände notwendig, daß Verunreinigungen, Schwebstoffe oder die Oberflächen adhäsiv verändernde Chemikalien in den Wärmetauschermedien den Wärmetauscher zusetzen können. Deshalb ist die Anwendung auf klare, reine oder zumindest gefilterte Wärmetauschermedien begrenzt.

Überall dort jedoch, wo diese Wärmetauscher anwendbar sind, können mit dem erfindungsgemäßen Plattenwärmetauscher gegenüber üblichen Plattenwärmetauschern viel Material, Platz und Förderenergie gespart werden.

Zweckmäßig kann bei einer Weiterbildung der Erfindung vorgesehen sein, daß die Verteilkanäle und / oder die Sammelkanäle einen kreisrunden Querschnitt aufweisen.

Eine vorteilhafte Ausgestaltung der Erfindung sieht vor, daß die Verteilkanäle und / oder die Sammelkanäle als in einer Hauptfließrichtung ausgerichtete Langlöcher ausgeführt sind.

Bei einer bevorzugten Ausführungsform der Erfindung ist vorgesehen, daß die Sammelkanäle und die Verteilkanäle die gleiche Form aufweisen.

Zweckmäßig kann bei einer Weiterbildung der Erfindung vorgesehen sein, daß die Sammelkanäle einen größeren hydraulischen Durchmesser aufweisen als die Verteilkanäle.

Eine vorteilhafte Ausgestaltung der Erfindung sieht vor, daß die Verteilung des mindestens einen der Wärmetauschermedien in die zugeordneten Plattenzwischenräume und dessen Sammlung aus den Plattenzwischenräumen über eine erzwungene, einen Fließquerschnitt verengende Umlenkung bis an den äußersten Plattenrand erfolgt, an dem der Eintritt in die /Austritt aus den freien Plattenzwischenräumen erfolgt.

Vorteilhaft ist bei einer Fortbildung der Erfindung vorgesehen, daß zur druckfesten, statischen Fixierung paarweise benachbarter Platten Berührungspunkte als Zug- und Druckanker, deren Oberfläche minimiert und Druckverhältnissen beider Wärmetauschermedien angepaßt ist, in die Platten einprofiliert sind.

Bei einer bevorzugten Ausführungsform der Erfindung ist vorgesehen, daß die Zug- und Druckanker in Linien parallel zur Fließrichtung und symmetrisch zu den Verteilkanälen und den Sammelkanälen angeordnet sind.

Zweckmäßig kann bei einer Weiterbildung der Erfindung vorgesehen sein, daß die Zug- und Druckanker in gleichmäßigen Abständen angeordnet sind.

Zweckmäßig kann bei einer Weiterbildung der Erfindung vorgesehen sein, daß die Plattenabstände für beide Wärmetauschermedien gleich sind.

Bei einer bevorzugten Ausführungsform der Erfindung ist vorgesehen, daß die Plattenabstände für beide Wärmetauschermedien verschieden sind.

Vorteilhaft ist bei einer Fortbildung der Erfindung vorgesehen, daß alle Plattenränder geschlossen sind und daß sowohl die Verteilung als auch die Sammlung der Wärmetauschermedien in benachbarten Plattenzwischenräumen über die Verteilkanäle und die Sammelkanäle erfolgt.

Bei einer bevorzugten Ausführungsform der Erfindung ist vorgesehen, daß für jeden zweiten Plattenzwischenraum die beiden Plattenenden, die von den Verteilkanälen / Sammelkanälen der Nachbar-Plattenzwischenräume durchdrungen werden, offen sind und daß das in diesen Plattenzwischenräumen fließende Wärmetauschermedium über diese Öffnungen direkt in den Stapel von Platten ein- und austritt, wobei diese Plattenzwischenräume frei von eigenen Verteilkanälen / Sammelkanälen sind.

Zweckmäßig kann bei einer Weiterbildung der Erfindung vorgesehen sein, daß für jeden zweiten Plattenzwischenraum ein Plattenende, welches von den Sammelkanälen / Verteilkanälen der Nachbar-Plattenzwischenräume durchdrungen wird, offen ist und daß das in diesen Plattenzwischenräumen fließende Wärmetauschermedium über diese Öffnungen aus dem Stapel von Platten ein- / austritt, wobei diese Plattenzwischenräume an diesem Plattenende ohne Verteil- / Sammelkanälen gebildet sind, während sie am anderen Plattenende geschlossen sind, wohingegen am anderen Plattenende die Nachbar-Plattenzwischenräume offen und ohne Verteilkanäle / Sammelkanäle ausgeführt sind.

### Beschreibung einer Bevorzugte Ausführungsform der Erfindung

Die Erfindung wird im folgenden anhand eines bevorzugten Ausführungsform unter Bezugnahme auf Figuren einer Zeichnung näher erläutert. Hierbei zeigen:
- Fig. 1: eine schematische Darstellung eines Plattenwärmetauschers mit einem Stapel von Platten;
- Fig. 2: eine Schnittdarstellung des Plattenwärmetauschers nach Fig. 1 entlang einer Linie AA;
- Fig. 3: eine Schnittdarstellung des Plattenwärmetauschers nach Fig. 1 entlang einer Linie BB;
- Fig. 4: eine Schnittdarstellung des Plattenwärmetauschers nach Fig. 1 entlang einer Linie CC; und
- Fig. 5: eine Schnittdarstellung des Plattenwärmetauschers nach Fig. 1 entlang einer Linie DD.

Fig. 1 zeigte eine schematische Darstellung eines Plattenwärmetauschers mit einem Stapel von Platten 1. Plattenzwischenräume zwischen den Platten 1 werden von Wärmetauschermedien durchströmt. Jeder zweite Plattenzwischenraum wird von demselben Wärmetauschermedium in gleicher Richtung durchströmt, also im Gleichstrom. Auf diese Weise ergibt sich eine parallele Anordnung von Strömungsbereichen mit gleicher Strömungsrichtung. Benachbarte Plattenzwischenräume werden von unterschiedlichen Wärmetauschermedien in entgegengesetzten Richtungen durchströmt, also im Gegenstrom. Hierdurch ergibt sich eine parallele Anordnung von Strömungsbereichen mit entgegengesetzten Strömungsrichtungen.

Um platzsparend das Wärmetauschermedium gleichmäßig in zugeordnete Plattenzwischenräume zwischen die Platten 1 zu verteilen, sind mehrere parallele Verteilkanäle 3 vorgesehen, die senkrecht durch den Stapel führen und nur in die jeweils zugeordnete Plattenzwischenräume hinein eine Öffnung aufweisen, vorzugsweise in Form eines Spalts. Analoges gilt für die Sammlung des Wärmetauschermediums in Sammelkanälen 4 nach dem Wärmetausch.
Die Verteil- und die Sammelkanäle 3, 4 sind um so kleiner, je mehr es sind, und natürlich auch kleiner, als nur ein einziger Kanal in einer Ecke des Stapels sein müßte. Bevorzugt sind die Verteil- und die Sammelkanäle 3, 4 länglich ausgeführt, um die Verringerung des Strömungsquerschnitts im benachbarten Plattenzwischenraum zu minimieren.

Die Form der Sammelkanäle 4, insbesondere hinsichtlich der Querschnittsgestaltung, ist bevorzugt nicht gleich der Form der Verteilkanäle 3. Zweckmäßig weisen die Sammelkanäle 4 einen größeren hydraulischen Durchmesser auf als die Verteilkanäle 3, um eine möglichst gleichmäßige Fließgeschwindigkeitsverteilung in den Spalten und minimale Druckverluste bei der Verteilung und Sammlung zu erzielen.

Mittels Leit- und Umlenkvorrichtungen 5 wird unmittelbar an den Kanälen dafür gesorgt, daß das Wärmetauschermedium im Plattenzwischenraum stets entlang der gesamten Plattenlänge von einem Plattenrand zum anderen fließt und nicht von Kanalaustritt zu Kanaleintritt auch einen kürzeren Weg findet.

Es kann vorgesehen sein, den Abstand zwischen den ebenen und glatten Platten 1 für beide Wärmetauschermedien verschieden zu wählen (vgl. Bezugszeichen 2a, 2b in den Fig. 2 bis 5), um verschiedenen physikalischen Eigenschaften beider Wärmetauschermedien bzw. um ganz allgemein den unterschiedlichen Anforderungen an den Druckverlust gerecht werden zu können.

Um auch dem statischen Druck beider Wärmetauschermedien standhalten zu können, sind die Platten 1 gegeneinander abgestützt. Damit diese Abstützungen die laminare Strömung des Wärmetauschermediums möglichst wenig stören, werden sie in der Zahl minimiert, punktförmig ausgeführt und in Linien entlang der Fließrichtung angeordnet (vgl. Bezugszeichen 6a, 6b in Fig. 1 und 5). Die Punktform ist statisch vorteilhafter als eine Linienform.

Eine andere vorteilhafte Möglichkeit, das Wärmeträgermedium gleichmäßig zwischen die Platten 1 zu verteilen, besteht darin, auf maximal zwei senkrechte Kanäle innerhalb des Stapels von Platten zu verzichten und es von außerhalb der Plattenzwischenräume in diese hinein- oder aus diesen herausfließen zu lassen (vgl. Bezugszeichen 8, 9, 10 in Fig. 1). Die Vorteile bestehen in einer besseren Flächennutzung der Platten 1 und in der Vermeidung der mit der Verteilung / Sammlung verbundenen zusätzlichen Druckverluste. Eine besonders vorteilhafte Variante liegt dann vor, wenn beide Enden des Plattenwärmetauschers in ein und dasselbe Wärmetauschermedium getaucht sind, für dieses Wärmetauschermedium keine Kanäle aufweisen, außerhalb des Wärmetauschers hydraulisch nochmals miteinander verbunden sind und einen Höhenunterschied aufweisen (8). Dann kann dieses Wärmetauschermedium aufgrund des besonders geringen Druckverlustes allein durch die Schwerkraft zirkulieren, sobald über das andere Wärmetauschermedium Wärme zugeführt oder entzogen wird.

Die in der vorstehenden Beschreibung, den Ansprüchen und der Zeichnung offenbarten Merkmale der Erfindung können sowohl einzeln als auch in beliebiger Kombination für die Verwirklichung der Erfindung in ihren verschiedenen Ausführungsformen von Bedeutung sein.

## Patentansprüche

1. Plattenwärmetauscher mit einem Stapel von Platten (1), bei dem jeder zweite Plattenzwischenraum von demselben Wärmetauschermedium im Gleichstrom und benachbarte Plattenzwischenräume im Gegenstrom von einem anderen Wärmetauschermedium durchströmt werden, wobei:
- die Platten (1) an Stellen, an denen die Platten (1) sich berühren und gegeneinander abstützen, verschweißt oder verlötet sind;
- mehrere an einem Plattenende nebeneinander angeordnete, die Platten (1) an einem Ende durchdringende Verteilkanäle (3) gebildet sind, um mindestens eines der Wärmetauschermedien aus den Verteilerkanälen (3) durch Öffnungen in zugeordnete Plattenzwischenräume zu verteilen; und
- mehrere am anderen Plattenende angeordnete Sammelkanäle (4) gebildet sind, um das mindestens eine der Wärmetauschermedien zu sammeln,
**dadurch gekennzeichnet, daß** die Plattenzwischenräume zwischen den Platten (1) als Laminarströmungs-Zwischenräume gebildet sind, die von Wärmetauschermedien laminare durchströmbar sind.

2. Plattenwärmetauscher nach Anspruch 1, **dadurch gekennzeichnet, daß** die Verteilkanäle (3) und / oder die Sammelkanäle (3) einen kreisrunden Querschnitt aufweisen.

3. Plattenwärmetauscher nach Anspruch 1, **dadurch gekennzeichnet, daß** die Verteilkanäle (3) und / oder die Sammelkanäle (4) als in einer Hauptfließrichtung ausgerichtete Langlöcher ausgeführt sind.

4. Plattenwärmetauscher nach einem der vorangehenden Ansprüche, **dadurch gekennzeichnet, daß** die Sammelkanäle (4) und die Verteilkanäle (3) die gleiche Form aufweisen.

5. Plattenwärmetauscher nach einem der vorangehenden Ansprüche, **dadurch gekennzeichnet, daß** die Sammelkanäle (4) einen größeren hydraulischen Durchmesser aufweisen als die Verteilkanäle (3).

6. Plattenwärmetauscher nach einem der vorangehenden Ansprüche, **dadurch gekennzeichnet, daß** die Verteilung des mindestens einen der Wärmetauschermedien in die zugeordneten Plattenzwischenräume und dessen Sammlung aus den Plattenzwischenräumen über eine erzwungene, einen Fließquerschnitt verengende Umlenkung bis an den äußersten Plattenrand erfolgt, an dem der Eintritt in die / Austritt aus den freien Plattenzwischenräumen erfolgt (5).

7. Plattenwärmetauscher nach einem der vorangehenden Ansprüche, **dadurch gekennzeichnet, daß** zur druckfesten, statischen Fixierung paarweise benachbarter Platten Berührungspunkte als Zug- und Druckanker, deren Oberfläche minimiert und Druckverhältnissen beider Wärmetauschermedien angepaßt ist, in die Platten (1) einprofiliert sind (6a, 6b).

8. Plattenwärmetauscher nach Anspruch 7, **dadurch gekennzeichnet, daß** die Zugund Druckanker in Linien parallel zur Fließrichtung und symmetrisch zu den Verteilkanälen (3) und den Sammelkanälen (4) angeordnet sind.

9. Plattenwärmetauscher nach Anspruch 7 oder 8, **dadurch gekennzeichnet, daß** die Zug- und Druckanker in gleichmäßigen Abständen angeordnet sind.

10. Plattenwärmetauscher nach einem der vorangehenden Ansprüche, **dadurch gekennzeichnet, daß** die Plattenabstände (2a, 2b) für beide Wärmetauschermedien gleich sind.

11. Plattenwärmetauscher nach einem der Ansprüche 1 bis 9, **dadurch gekennzeichnet, daß** die Plattenabstände (2a, 2b) für beide Wärmetauschermedien verschieden sind.

12. Plattenwärmetauscher nach einem der vorangehenden Ansprüche, **dadurch gekennzeichnet, daß** alle Plattenränder geschlossen sind (7) und daß sowohl die Verteilung als auch die Sammlung der Wärmetauschermedien in benachbarten Plattenzwischenräumen über die Verteilkanäle (3) und die Sammelkanäle (4) erfolgt.

13. Plattenwärmetauscher nach einem der Ansprüche 1 bis 11, **dadurch gekennzeichnet, daß** für jeden zweiten Plattenzwischenraum die beiden Plattenende, die von den Verteilkanälen (3) / Sammelkanälen (4) der Nachbar-Plattenzwischenräume durchdrungen werden, offen sind und daß das in diesen Plattenzwischenräumen fließende Wärmetauschermedium über diese Öffnungen direkt in den Stapel von Platten (1) ein- und austritt, wobei diese Plattenzwischenräume frei von eigenen Verteilkanälen / Sammelkanälen sind (8).

14. Plattenwärmetauscher nach einem der Ansprüche 1 bis 11, **dadurch gekennzeichnet, daß** für jeden zweiten Plattenzwischenraum ein Plattenende, welches von den Sammelkanälen / Verteilkanälen der Nachbar-Plattenzwischenräume durchdrungen wird, offen ist und daß das in diesen Plattenzwischenräumen fließende Wärmetauschermedium über diese Öffnungen aus dem Stapel von Platten (1) ein- / austritt, wobei diese Plattenzwischenräume an diesem Plattenende ohne Verteil- / Sammelkanälen gebildet sind, während sie am anderen Plattenende geschlossen sind, wohingegen am anderen Plattenende die Nachbar-Plattenzwischenräume offen und ohne Verteilkanäle / Sammelkanäle ausgeführt sind (9; 10).

## Claims

1. Plate heat exchanger comprising a stack of plates (1), in which a parallel flow of the same heat exchange medium flows through each second plate gap and a counter-flow of another heat exchange medium flows through adjacent plate gaps:
- the plates (1) being welded or brazed at points where the plates (1) are in contact with and supported against one another;
- multiple distribution channels (3) being formed side by side at one plate end and passing through the plates (1) at one end, in order to distribute at least one of the heat exchange media from the distribution channels (3) though openings in assigned plate gaps; and
- multiple collecting channels (4) being formed at the other plate end, in order to collect at least one of the heat exchange media,
**characterized in that** the plate gaps are formed between the plates (1) as laminar flow gaps, through which heat exchange media can flow in a laminar flow.

2. Plate heat exchanger according to Claim 1, **characterized in that** the distribution channels (3) and / or the collecting channels (4) have a circular cross section.

3. Plate heat exchanger according to Claim 1, **characterized in that** the distribution channels (3) and / or the collecting channels (4) are embodied as elongated holes oriented in a main flow direction.

4. Plate heat exchanger according to one of the preceding claims, **characterized in that** the collecting channels (4) and the distribution channels (3) are of the same shape.

5. Plate heat exchanger according to one of the preceding claims, **characterized in that** the collecting channels (4) have a larger hydraulic diameter than the distribution channels (3).

6. Plate heat exchanger according to one of the preceding claims, **characterized in that** at least one of the heat exchange media is distributed into the associated gaps and collected from the plate gaps via a constrained diversion constricting the flow cross section up to the outermost plate edge, at which the entry to / exit from the free plate gaps occurs (5).

7. Plate heat exchanger according to one of the preceding claims, **characterized in that** for the static pressure-proof fixing of pairs of adjacent plates , contact points are formed into the profile (6a, 6b) of the plates (1) as tension and pressure anchors, the surface of which is minimized and matched to the pressure ratios of the two heat exchange media.

8. Plate heat exchanger according to Claim 7, **characterized in that** the tension and pressure anchors are arranged in lines parallel to the flow direction and symmetrically in relation to the distribution channels (3) and the collecting channels (4).

9. Plate heat exchanger according to Claim 7 or 8, **characterized in that** the tension and pressure anchors are arranged at regular intervals.

10. Plate heat exchanger according to one of the preceding claims, **characterized in that** the plate intervals (2a, 2b) are identical for both heat exchange media.

11. Plate heat exchanger according to one of Claims 1 to 9, **characterized in that** the plate intervals (2a, 2b) are different for the two heat exchange media.

12. Plate heat exchanger according to one of the preceding claims, **characterized in that** all plate edges are closed (7) and that the heat exchange media are both distributed and collected in adjacent plate gaps via the distribution channels (3) and the collecting channels (4).

13. Plate heat exchanger according to one of Claims 1 to 11, **characterized in that** for each second plate gap, the two plate ends, through which the distribution channels (3) / collecting channels (4) of the adjacent plate gaps pass, are open and that the heat exchange medium flowing in these plate gaps enters and leaves the stack of plates (1) directly through these openings, these plate gaps being free of any distribution channels / collecting channels of their own (8).

14. Plate heat exchanger according to one of Claims 1 to 11, **characterized in that** for each second plate gap one plate end, through which the collecting channels /distribution channels of the adjacent plate gaps pass, is open and that the heat exchange medium flowing in these plate gaps enters / leaves the stack of plates (1) through these openings, these plate gaps being formed at this plate end without distribution / collecting channels, whilst at the other plate end they are closed, whereas at the other end plate end the adjacent plate gaps are open and formed without distribution channels / collecting channels (9; 10).

## Revendications

1. Échangeur de chaleur à plaques avec une pile de plaques (1), dans lequel un espace inter-plaques sur deux est parcouru à co-courant par le même milieu d'échangeur de chaleur, et les espaces inter-plaques adjacents sont parcourus à contre-courant par un autre milieu d'échangeur de chaleur, étant donné que :
- les plaques (1) sont soudées ou brasées aux endroits où les plaques (1) sont en contact et s'appuient l'une contre l'autre ;
- plusieurs canaux distributeurs (3) disposés l'un à côté de l'autre à une extrémité de plaque et traversant les plaques (1) à une extrémité sont formés afin de distribuer au moins l'un des milieux d'échangeur de chaleur depuis les canaux distributeurs (3) à travers des ouvertures dans les espaces inter-plaques affectés ; et
- plusieurs canaux collecteurs (4) disposés à l'autre extrémité de plaque sont formés afin de collecter au moins l'un des milieux d'échangeur de chaleur.
**caractérisé en ce que** les espaces inter-plaques entre les plaques (1) sont formés comme espaces à écoulement laminaire, qui peuvent être parcourus de manière laminaire par des milieux d'échangeur de chaleur.

2. Échangeur de chaleur à plaques selon la revendication 1, **caractérisé en ce que** les canaux distributeurs (3) et/ou les canaux collecteurs (4) présentent une section transversale circulaire.

3. Échangeur de chaleur à plaques selon la revendication 1, **caractérisé en ce que** les canaux distributeurs (3) et/ou les canaux collecteurs (4) sont réalisés comme trous oblongs orientés dans un sens d'écoulement principal.

4. Échangeur de chaleur à plaques selon l'une quelconque des revendications précédentes, **caractérisé en ce que** les canaux collecteurs (4) et les canaux distributeurs (3) ont la même forme.

5. Échangeur de chaleur à plaques selon l'une quelconque des revendications précédentes, **caractérisé en ce que** les canaux collecteurs (4) présentent un diamètre hydraulique supérieur à celui des canaux distributeurs (3).

6. Échangeur de chaleur à plaques selon l'une quelconque des revendications précédentes, **caractérisé en ce qu'**au moins un des milieux d'échangeur de chaleur est distribué dans les espaces inter-plaques affectés et est collecté depuis les espaces inter-plaques par un renvoi forcé réduisant une section d'écoulement jusqu'au bord extérieur de la plaque, où il entre dans les / sort des espaces inter-plaques libres (5).

7. Échangeur de chaleur à plaques selon l'une quelconque des revendications précédentes, **caractérisé en ce que,** pour fixer des plaques adjacentes par deux de manière statique et résistante à la pression, sont profilés dans les plaques (1) des points de contact sous forme d'ancrages de traction et de compression, dont la surface est réduite au minimum et qui sont adaptés aux rapports de pression des deux milieux d'échangeur de chaleur (6a, 6b).

8. Échangeur de chaleur à plaques selon la revendication 7, **caractérisé en ce que** les ancrages de traction et de compression sont disposés en lignes parallèlement au sens d'écoulement et symétriquement aux canaux distributeurs (3) et aux canaux collecteurs (4).

9. Échangeur de chaleur à plaques selon la revendication 7 ou 8, **caractérisé en ce que** les ancrages de traction et de compression sont disposés à des intervalles réguliers.

10. Échangeur de chaleur à plaques selon l'une quelconque des revendications précédentes, **caractérisé en ce que** les distances (2a, 2b) entre les plaques sont les mêmes pour les deux milieux d'échangeur de chaleur.

11. Échangeur de chaleur à plaques selon l'une quelconque des revendications 1 à 9, **caractérisé en ce que** les distances (2a, 2b) entre les plaques sont différentes pour les deux milieux d'échangeur de chaleur.

12. Échangeur de chaleur à plaques selon l'une quelconque des revendications précédentes, **caractérisé en ce que** tous les bords de plaque sont fermés (7) et **en ce que** aussi bien la distribution que la collecte des milieux d'échangeur de chaleur dans des espaces inter-plaques adjacents se font par l'intermédiaire des canaux distributeurs (3) et des canaux collecteurs (4).

13. Échangeur de chaleur à plaques selon l'une quelconque des revendications 1 à 11, **caractérisé en ce que,** pour un espace inter-plaques sur deux, les deux extrémités de plaque qui sont traversées par les canaux distributeurs (3) / canaux collecteurs (4) des espaces inter-plaques adjacents sont ouvertes, et **en ce que** le milieu d'échangeur de chaleur s'écoulant dans ces espaces inter-plaques entre dans et sort de la pile de plaques (1) directement par ces ouvertures, ces espaces inter-plaques n'ayant pas leurs canaux distributeurs / canaux collecteurs (8).

14. Échangeur de chaleur à plaques selon l'une quelconque des revendications 1 à 11, **caractérisé en ce que,** pour un espace inter-plaques sur deux, une extrémité de plaque qui est traversée par les canaux collecteurs / canaux distributeurs des espaces inter-plaques adjacents est ouverte, et **en ce que** le milieu d'échangeur de chaleur s'écoulant dans ces espaces inter-plaques entre dans / sort de la pile de plaques (1) par ces ouvertures, ces espaces inter-plaques étant formés sans canaux distributeurs /canaux collecteurs à cette extrémité de plaque, alors qu'ils sont fermés à l'autre extrémité de plaque, tandis qu'à l'autre extrémité de plaque les espaces inter-plaques adjacents sont ouverts et sont réalisés sans canaux distributeurs / canaux collecteurs (9 ; 10).
